# EUROPÄISCHE PATENTSCHRIFT

(11) **EP 0 054 115 B1**
(45) Veröffentlichungstag und Bekanntmachung des Hinweises auf die Patenterteilung: **20.02.1985**
(21) Anmeldenummer: 81107983.9
(22) Anmeldetag: 06.10.1981
(51) Int. Cl.: H01B 17/14

(54) **Drahtstütze, insbesondere für kapazitive Schutzzäune**
Wire support, particularly for capacitive protection fences
Support de fil, particulièrement pour clôtures capacitives de protection

(30) Priorität: 04.12.1980 DE 8032322 U
(43) Veröffentlichungstag der Anmeldung: 23.06.1982
(73) Patentinhaber: SIEMENS AKTIENGESELLSCHAFT, 80333 München (DE)
(72) Erfinder: Foissner, Herbert, Ing.-grad., D-8190 Wolfratshausen (DE)

## Beschreibung

Die Erfindung bezieht sich auf eine Drahtstütze, insbesondere für kapazitive Schutzzäune, welche eine Stange und einen Isolierkörper aufweist.

Es ist bekannt, zur Aufnahme elektrischer Leitungsdrähte Drahtstützen zu verwenden. Diese können eine Stange und an einem freien Ende dieser Stange einen Isolierkörper aufweisen, in dem der Draht befestigt wird, z. B. für elektrische Weidezäune. Derartige Drahtstützen werden auch an Schutzzäunen verwendet. Beispielsweise sind an Schutzzäunen, die ein unbefugtes Eindringen verhindern sollen, Drahtstützen angeordnet. Die als Kapazitätselektroden parallel gespannten Drähte werden mit derartigen Stützen abgestützt. Um Drahtstützen leicht montieren und vielseitig einsetzen zu können, müssen sie besonders ausgestaltet sein.

Aufgabe der Erfindung ist es daher, eine Drahtstütze zu schaffen, die in ihrer Länge veränderbar sein soll, eine schnelle Montage erlauben und eine einfache Drahtbefestigung ermöglichen soll.

Diese Aufgabe wird erfindungsgemäß mit einer Drahtstütze gelöst, die dadurch gekennzeichnet ist, daß die Stange an einem Ende eine Befestigungsschelle und am anderen Ende als Isolierkörper ein über die Stange teleskopartig verschiebbares Isolierrohr aufweist, wobei das lsolierrohr an seinem freien Ende eine Einkerbung und auf seinem anderen Ende einen Stellring besitzt.

Mit dem teleskopartig verschiebbaren lsolierrohr kann die Stützenlänge den jeweiligen Erfordernissen angepaßt werden. Die Einkerbung im Isolierrohr erlaubt eine einfache Aufnahme des abzustützenden Drahtes. Damit bei Verwendung eines isolierten Drahtes die Isolation nicht durch die Auflagekanten in der Einkerbung beschädigt werden kann, können in vorteilhafter , Weise die Auflagekanten nach außen hin abgerundet sein.

Soll ein Herausspringen oder bewußtes Hochheben des gestützten Drahtes aus der Einkerbung verhindert werden, so kann in einer Weiterbildung der Erfindung senkrecht zur Einkerbung des Isolierrohrs eine Bohrung vorgesehen sein. Befindet sich der Draht in der Einkerbung, so kann ein Spreitzniet oder dergleichen durch die Bohrung gesteckt werden. Dabei kann die Bohrung so angeordnet sein, daß der Draht in der Einkerbung zwischen den Auflagekanten der Einkerbung und dem Spreitzniet ein geringes Spiel hat und somit längsbeweglich bleibt.

Um das Isolierrohr auf der Stange in einer entsprechenden Position zu arretieren, kann der am Isolierrohr angeordnete Stellring zweckmäßigerweise einen einstellbaren 3ewindestift aufweisen.

Anhand der Zeichnung wird ein Ausführungsbeispiel näher erläutert.

Es zeigen
Figuren 1 bis 3 eine Drahtstütze in drei verschiedenen Ansichten und
Figur 4 eine Anordnung von Drahtstützen an einem Schutzzaun.

Die in Fig. 1 dargestellte Drahtstütze 1 weist eine Stange 3 auf, an deren einem Ende eine Befestigungsschelle 2 angeordnet ist. Mit dieser Befestigungsschelle 2 kann die Drahtstütze 1 beispielsweise an einem hier nicht gezeigten Mast eines Zaunes befestigt werden. Über das freie Ende der Stange 3 ist teleskopartig verschiebbar das Isolierrohr 4 mit einem Stellring 5 angeordnet. Der Stellring 5 besitzt senkrecht zur Längsachse des Isolierrohres 4 eine Arretierschraube 5a; Das Isolierrohr 4 weist an seinem freien Ende eine Einkerbung 4a auf. In diese Einkerbung 4a kann der Draht gelegt werden. Die Einkerbung 4a besitzt an seinen Auflagekanten 4b für den Draht nach außen hin Abrundungen. Damit soll eine Beschädigung der Drahtisolation vermieden werden. Am Isolierrohr 4 ist senkrecht zur Einkerbung 4a eine durch das Isolierrohr gehende Bohrung 4c angebracht. In diese Bohrung 4c kann beispielsweise ein Spreitzniet eingesteckt werden.

Die Drahtstütze 1 gemäß Fig. 1 in Seitenansicht ist in Fig. 2 von vorne gesehen dargestellt. Dabei sieht man auch die Einkerbung 4a des Isolierrohres 4. Die senkrecht zur Einkerbung durch das Isolierrohr führende Bohrung 4c ist gestrichelt dargestellt. Ein Teil des Isolierrohres 4 der Drahtstütze 1 ist in Fig. 3 von oben her gesehen gezeigt. Das Isolierrohr 4 ist an seinem freien Ende mit der Einkerbung 4a versehen. Senkrecht dazu verläuft die Bohrung 4c durch das Isolierrohr 4. Die Auflagekanten 4b in der Einkerbung 4a sind nach außen hin abgerundet, wie in Fig. 3 und Fig. 1 dargestellt.

In Fig. 4 sind Drahtstützen 1 gezeigt, die beispielsweise für einen kapazitiven Schutzzaun verwendet werden. Am Zaunmast 6 ist mit einem Isolator 8 ein gespannter Draht 17 befestigt. Soll der Draht 17 zu einer am Mast befestigten Anschlußdose 9 geführt werden, so kann der Anschlußdraht 7 über Drahtstütze 1 geführt und daran abgestützt werden, ohne daß bei Längenänderung des gespannten Drahtes 17 auch die Länge des Anschlußdrahtes 7 verändert wird. Zu diesem Zweck kann über dem Draht 17 und den Isolator 8 parallel dazu in einem bestimmten Abstand die Drahtstütze 1 am Mast 6 montiert werden. Beispielsweise kann die Befestigung mit Rohrschellen an einem runden Mast erfolgen. Der Anschlußdraht 7 ist vom Isolator 8 senkrecht nach oben zur Drahtstütze 1 und von da schräg zur Anschlußdose 9 geführt. Dabei läßt sich die Drahtstütze 1 auf die notwendige Länge verstellen und arretieren, so daß der Anschlußdraht 7 in der Einkerbung 4a des Isolierrohres 4 liegt und abgestützt wird.

Zur Abstützung des verhältnismäßig dicht über dem Boden gespannten Drahtes 17 können die gleichen Drahtstützen 1 verwendet werden (Fig. 4). Diese müssen auf dem Boden befestigt werden. Hierbei ist das Isolierrohr 4 bis zur Befestigungsschelle 2 über die Stange 3 geschoben, um eine kurze Drahtstütze 1 zu erhalten. Der Draht 17 liegt in der Einkerbung 4a des Isolierrohres 4. Um ein Herausheben des Drahtes 17 zu verhindern, kann durch die Bohrung 4c des Isolierrohres 4 ein Spreitzniet oder ähnliches gesteckt werden.

## Patentansprüche

1. Drahtstütze (1), insbesondere für kapazitive Schutzzäune, welche eine Stange (3) und einen Isolierkörper aufweist, dadurch gekennzeichnet, daß die Stange (3) an einem Ende eine Befestigungsschelle (2) und am anderen Ende als lsolierkörper ein über die Stange (3) teleskopartig verschiebbares Isolierrohr (4) aufweist, wobei das Isolierrohr (4) an seinem freien Ende eine Einkerbung (4a) und auf seinem anderen Ende einen stellring (5) besitzt.

2. Stütze nach Anspruch 1, dadurch gekennzeichnet, daß Auflagekanten (4b) in der Einkerbung (4a) des Isolierrohres (4) nach außen hin abgerundet sind.

3. Stütze nach Anspruch 1 oder 2, dadurch gekennzeichnet, daß das Isolierrohr (4) senkrecht zur Einkerbung (4a) eine Bohrung (4c) aufweist.

4. Stütze nach Anspruch 1, dadurch gekennzeichnet, daß der Stellring (5) senkrecht zur Achse des Isolierrohres (4) einen, einstellbaren Gewindestift (5a) aufweist.

## Claims

1. A wire support (1), in particular for capacitive protective fences, which comprises a rod (3) and an insulating body, characterised in that, at one end the rod (3) has a fastening clamp (2) and at the other end an insulating tube (4) as insulating body, which tube can be telescopically slid over the rod (3), the insulating tube (4) having a notch (4a)) at its free end and a setting ring (5) on its other end.

2. A support as claimed in Claim 1, characterised in that bearing edges (4b) in the notch (4a) of the insulating tube (4) are rounded outwardly.

3. A support as claimed in Claim 1 or Claim 2, characterised in that the insulating tube (4) has a bore (4c) at right angles to the notch (4a).

4. A support as claimed in Claim 1, characterised in that the setting ring (5) has an adjustable threaded pin (5a) at right angles to the axis of the insulating tube (4).

## Revendications

1. Support de fil (1), notamment pour des clôtures capacitives de protection, qui comprend une tige (3) et un corps isolant, caractérisé en ce que la tige (3) présente à l'une de ses extrémités une bride de fixation (2) et à l'autre extrémité, à titre de corps isolant, un tube isolant (4) coulissant télescopiquement sur la tige, le tube isolant (4) ayant à son extrémité libre une encoche (4a) et à son autre extrémité un anneau de serrage (5).

2. Support suivant la revendication 1, caractérisé en ce que des bords d'appui (4b) dans l'encoche (4a) du tube isolant (4) sont arrondis vers l'extérieur.

3. Support suivant la . revendication 1 ou 2, caractérisé en ce que le tube isolant (4) présente un perçage (4c) perpendiculaire à l'encoche (4a).

4. Support suivant la revendication 1, caractérisé en ce que l'anneau de serrage (5) présente une tige filetée (5a) réglable, perpendiculaire à l'axe du tube isolant (4).
